# EUROPÄISCHE PATENTSCHRIFT

(11) **EP 3 348 410 B1**
(45) Veröffentlichungstag und Bekanntmachung des Hinweises auf die Patenterteilung: **03.07.2019**
(21) Anmeldenummer: 17151845.9
(22) Anmeldetag: 17.01.2017
(51) Int. Cl.: B41M 5/00, B41J 3/407, B41M 1/40

(54) **DOSENROHLING UND BEARBEITUNGSVERFAHREN FÜR EINEN HOHLKÖRPER**
CAN BLANK AND PROCESSING METHOD FOR A CAVITY
ÉBAUCHE DE BOÎTIER ET PROCÉDÉ D'USINAGE POUR UN CORPS CREUX

(43) Veröffentlichungstag der Anmeldung: 18.07.2018
(73) Patentinhaber: HINTERKOPF GmbH, 73054 Eislingen/Fils (DE)
(72) Erfinder: Hinterkopf, Alexander, 73033 Gröppingen (DE)
(74) Vertreter: Patentanwälte Magenbauer & Kollegen Partnerschaft mbB

(56) Entgegenhaltungen:
- EP-A2- 0 418 052
- EP-A2- 2 500 177

## Beschreibung

Die Erfindung betrifft einen Dosenrohling mit einem Hohlkörper, der an einer Außenoberfläche mit einer Trägerlackierung versehen ist, auf die ein Druckbild, insbesondere im Tintenstrahldruckverfahren, aufgebracht ist, wobei das Druckbild aus einer Vielzahl von Einzelpunkten gebildet ist, die jeweils in einer vorgebbaren Rasterweite voneinander beabstandet sind, wobei ein erster Druckbereich des Druckbilds eine erste Rasterweite und ein zweiter Druckbereich des Druckbilds eine zweite Rasterweite aufweist, die von der ersten Rasterweite verschieden ist. Ferner betrifft die Erfindung ein Bearbeitungsverfahren für einen Hohlkörper.

Aus der EP 2 860 036 A1 ist eine Druckeinrichtung zur Bedruckung einer Umfangsoberfläche eines Gegenstands mit wenigstens zwei Druckköpfen bekannt, wobei die Druckköpfe jeweils wenigstens eine Reihenanordnung von Farbdosierelementen, insbesondere Farbdüsen, aufweisen, die jeweils für eine individuelle vorgebbare Abgabe von Farbe auf den Gegenstand ausgebildet sind und wobei wenigstens einer der Druckköpfe beweglich längs einer Erstreckungsachse der Farbdosierelemente an einem Druckkopfträger angeordnet ist und dass dem beweglich gelagerten Druckkopf eine elektrisch ansteuerbare Einstelleinrichtung für eine Einstellung einer Relativposition gegenüber dem wenigstens einen weiteren Druckkopf zugeordnet ist. EP-A-2 500 177 offenbart einer Dosenrohling mit einem Hohlkörper.

Die Aufgabe der Erfindung besteht darin, einen Dosenrohling sowie ein Bearbeitungsverfahren für einen Hohlkörper bereitzustellen, mit denen eine verbesserte Oberfläche des Dosenrohlings verwirklicht werden kann.

Diese Aufgabe wird für einen Dosenrohling der eingangs genannten Art mit den Merkmalen des Anspruchs 1 gelöst. Hierbei ist vorgesehen, dass die zweite Rasterweite außerhalb eines Rasterintervalls liegt, das um die Rasterweite des ersten Druckbereichs angeordnet ist und dass die zweite Rasterweite derart an eine dem Druckvorgang nachfolgende, bereichsweise plastische Deformation des Dosenrohlings angepasst ist, dass die zweite Rasterweite nach der plastischen Deformation des zweiten Druckbereichs innerhalb des Rasterintervalls um die erste Rasterweite liegt.

Nachstehend wird unter einem Dosenrohling ein, insbesondere aus einem knetbaren metallischen Material, vorzugsweise einer Aluminiumlegierung, hergestellter und an wenigstens einem Endbereich offener Hohlkörper verstanden, der zumindest mit einer Trägerlackierung und bereichsweise mit einem Druckbild versehen ist.

Bei dem Rasterintervall, das um die erste Rasterweite angeordnet ist, kann es sich um ein beschränktes Intervall oder um ein unbeschränktes Intervall handeln. Ein beschränktes Intervall umfasst eine Untergrenze sowie eine Obergrenze, wobei ein Abstand zwischen der Untergrenze und der ersten Rasterweite gleich oder verschieden zu einem Abstand zwischen der ersten Rasterweite und der Obergrenze sein kann. Das Rasterintervall umfasst stets die erste Rasterweite, gegebenenfalls auch als Intervallgrenze. In der Praxis handelt es sich bei dem Rasterintervall um einen Toleranzbereich, innerhalb dessen diejenigen Rasterweiten enthalten sind, die als der ersten Rasterweite zugehörig angesehen werden. Exemplarisch kann das Rasterintervall als Obergrenze und als Untergrenze diejenigen Rasterweiten aufweisen, die sich als Abweichung um einen vorgegebenen prozentualen Betrag von der ersten Rasterweite ergeben. Beispielhaft ist vorgesehen, dass die erste Rasterweite eine Auflösung von 300 dpi (dots per inch) repräsentiert und somit ein Betrag für die erste Rasterweite im Bereich von ca. 85/1000 mm angesiedelt ist. Ferner kann beispielhaft vorgesehen werden, dass das Rasterintervall eine Untergrenze von 80/1000 mm und eine Obergrenze von 90/1000 mm aufweist, so dass Einzelpunkte, die in einem Abstand von 80/1000 mm bis 90/1000 mm zueinander angeordnet sind, als der ersten Rasterweite zugehörig angesehen werden.

Die zweite Rasterweite ist derart gewählt, dass die nach der Durchführung des Druckvorgangs zumindest für Teilbereiche des Hohlkörpers, insbesondere für den zweiten Druckbereich, vorgesehenen plastischen Deformationen dazu führen, dass die zweite Rasterweite am Ende der Deformationsvorgänge innerhalb des Rasterintervalls liegt. Bei den Deformationsvorgängen kann es sich wahlweise um Ausdehnungsvorgänge oder Stauchungsvorgänge für den Dosenrohling handeln. In Abhängigkeit davon ist die zweite Rasterweite vor der Durchführung der Deformationsvorgänge entweder kleiner oder größer als die erste Rasterweite und die im zugehörigen Rasterintervall enthaltenen Rasterweitenwerte, um nach der Durchführung der Deformationsvorgänge innerhalb des Rasterintervalls zu liegen. Durch diese Maßnahme wird für den Dosenrohling im Hinblick auf die wenigstens zwei Druckbereiche nach der Durchführung der Deformationsvorgänge eine zumindest im Wesentlichen einheitliche Auflösung für das Druckbild erzielt. Dies ist im Hinblick auf die grafische Darstellung und Auflösung des Druckbilds vorteilhaft und ermöglicht eine zumindest eine gewisse Angleichung der Schichtdicken für die zur Durchführung des Druckvorgangs genutzten Farbschichten in den unterschiedlichen Druckbereichen.

Im Hinblick auf die vorgesehenen plastischen Deformationen für den Dosenrohling ist davon auszugehen, dass der typischerweise mit kreiszylindrischem Querschnitt hülsenförmig ausgebildete Dosenrohling an einem offenen Endbereich abschnittsweise eingezogen wird. Im Zuge dieses Einziehvorgangs, der insbesondere zur Bildung einer Montageschnittstelle am Dosenrohling für ein Sprühventil dient, wie es bei einer Verwendung des Dosenrohlings als Aerosoldose eingesetzt wird, kann rein exemplarisch eine Durchmesserreduzierung von einem Außendurchmesser des Dosenrohling im Bereich von 53 Millimetern auf ca. 25 Millimeter vorgesehen sein. Hiermit ist eine erhebliche Stauchung des vorzugsweise knetbaren Metallmaterials, insbesondere der Aluminiumlegierung, sowie der darauf aufgebrachten Lack- und Farbschichten des Dosenrohlings verbunden, die bei einer einheitlichen Rasterweite des Druckbilds zu einer Vergrößerung der Schichtdicke für das Druckbild führen würde. Dementsprechend ist vorgesehen, für das auf den noch nicht deformierten Dosenrohling aufzubringende Druckbild die, insbesondere während eines Einziehvorgangs für den zweiten Druckbereich vorgesehene, nachfolgende Deformation zu berücksichtigen. Diese Berücksichtigung der Deformation resultiert in einer deutlich homogeneren, vorzugsweise ähnlichen, insbesondere gleichartigen, Schichtdicke des Druckbilds im zweiten Druckbereich, der während des Deformationsvorgangs deformiert wird, verglichen mit der Schichtdicke im ersten Druckbereich, der während des Deformationsvorgangs nicht oder nur geringförmig deformiert wird.

Vorzugsweise sind mehrere Druckbereiche vorgesehen, deren Rasterweiten jeweils derart an eine dem Druckvorgang nachfolgende, bereichsweise unterschiedliche plastische Deformation des Dosenrohlings angepasst sind, dass die Rasterweiten der Druckbereiche nach der plastischen Deformation innerhalb des um die erste Rasterweite angeordneten Rasterintervalls liegen.

Vorteilhafte Weiterbildungen der Erfindung sind Gegenstand der Unteransprüche.

Zweckmäßig ist es, wenn jeder Druckbereich als ringförmig umlaufende, insbesondere einreihige, Anordnung von Einzelpunkten ausgebildet ist und wenn ein Abstand zwischen benachbarten Druckbereichen proportional zu einer Abstandsveränderung ist, die die benachbarten Druckbereiche bei der plastischen Deformation des Hohlkörpers erfahren. Vorzugsweise ist eine Mittelachse des jeweiligen Druckbereichs koaxial zu einer Mittelachse des Dosenrohlings ausgerichtet. Bei einer Aufbringung des Druckbilds auf eine kreiszylindrische Außenoberfläche des Dosenrohlings sind benachbarte Druckbereiche derart angeordnet, dass diese nach der Durchführung der Deformation für den Dosenrohling einen Abstand aufweisen, der einem Abstand des jeweiligen Druckbereichs zu einem jeweiligen weiteren benachbarten Druckbereich entspricht. Alternativ kann vorgesehen sein, dass Mittelachsen der Druckbereiche einen vorgebbaren, insbesondere spitzen, Winkel zur Mittelachse des Dosenrohlings aufweisen und/oder als Wendelabschnitte und somit als offene Ringe ausgebildet sind. auch in diesem Fall liegt ein Abstand zwischen den Einzelpunkten der benachbarten Druckbereiche vor, der so gewählt ist, dass nach einer Deformation des Dosenrohlings die Einzelpunkte einer Vielzahl von benachbart angeordneten Druckabschnitten jeweils zumindest nahezu den gleichen Abstand aufweisen. Eine derartige Gestaltung der Druckbereiche ist insbesondere dann vorzusehen, wenn im Zuge der Deformation des Dosenrohlings eine axiale Verlängerung oder Verkürzung der jeweiligen Druckbereiche eintritt. Somit weisen die vor der Deformation auf den Dosenrohling mit unterschiedlichen Abständen zueinander aufgebrachten Druckbereiche nach der Deformation zumindest im Wesentlichen die gleichen Abstände auf.

Bevorzugt ist vorgesehen, dass ein Verhältnis zwischen der Rasterweite des ersten Druckbereichs und der Rasterweite des zweiten Druckbereichs proportional zu einer Durchmesserveränderung ist, die für den zweiten Druckbereich bei der plastischen Deformation des Hohlkörpers vorgesehen ist. Bei dieser Ausführungsform der Druckbereiche wird von einer für die Praxis besonders relevanten Durchmesserreduzierung für den zweiten Druckbereich relativ zum ersten Druckbereich ausgegangen, wie sie typischerweise bei dem Einziehvorgang zur Schaffung einer Montageschnittstelle am Dosenrohling für ein Sprühventil auftritt. Hierbei wird der Dosenrohling zumindest bereichsweise im Hinblick auf seinen Durchmesser verjüngt, so dass für diejenigen Druckbereiche, die innerhalb der Verjüngungszone liegen, eine Verringerung der jeweiligen Rasterweite eintritt. Vorzugsweise sind die Rasterweiten der jeweiligen Druckbereiche derart auf den Verjüngungsvorgang abgestimmt, dass nach Beendigung der Deformation für sämtliche der Druckbereiche zumindest im Wesentlichen die gleiche Rasterweite vorliegt. Beträgt der Durchmesser für den zweiten Druckbereich vor der Durchführung der Deformation beispielhaft das Doppelte des Durchmessers für den zweiten Druckbereich nach der Deformation, so ist die zweite Rasterweite vorzugsweise derart zu wählen, dass diese vor der Deformation ebenfalls doppelt so groß wie nach der Deformation ist.

In weiterer Ausgestaltung der Erfindung ist vorgesehen, dass das Druckbild mit einer Schutzlackierung versehen ist und dass die Trägerlackierung und/oder die Schutzlackierung als lösungsmittelhaltige Lackschicht, vorzugsweise als wasserbasierte Lackschicht, besonders bevorzugt als polare Lackschicht, insbesondere als thermoplastische Lackschicht, ausgebildet sind. Die Aufgabe der Schutzlackierung besteht darin, das Druckbild nach der Beendigung des Druckvorgangs und vor dem Beginn des Deformationsvorgangs möglichst vollständig gegenüber äußeren Einflüssen, insbesondere mechanischen Einflüssen, zu schützen. Insbesondere im Hinblick auf die dem Druckvorgang nachfolgende Deformation des Dosenrohlings, die typischerweise mit Deformationswerkzeugen erfolgt, die an der Außenoberfläche des Dosenrohlings und somit auch am Druckbild angreifen, ist es vorteilhaft, wenn das Druckbild durch die Schutzlackierung geschützt ist. Bei der Schutzlackierung handelt es sich vorzugsweise um einen transparenten Schutzlack. Besonders bevorzugt ist vorgesehen, dass die Schutzlackierung auf der Basis eines lösungsmittelhaltigen Lacks auf den Dosenrohling aufgebracht wird. Dabei kann der lösungsmittelhaltige Lack zumindest anteilig Wasser als Lösungsmittel aufweisen und nach dem Verdampfen des Lösungsmittels eine polare Lackschicht bilden. Hierdurch wird eine Bindung des Schutzlacks an das darunter liegende Druckbild begünstigt, das insbesondere aus polaren, duroplastischen Einzelpunkten gebildet ist. Somit kann auch bei starken Temperaturänderungen, die auf den Dosenrohling einwirken, gewährleistet werden, dass keine Ablösung der Schutzlackierung vom Druckbild erfolgt. Besonders vorteilhaft ist es, wenn die Schutzlackierung eine identische oder zumindest ähnliche Aufbauweise wie eine Trägerlackierung aufweist, die unmittelbar auf die, insbesondere metallische, Außenoberfläche des Hohlkörpers aufgebracht ist und die die Grundlage für das Druckbild bildet. Bei ähnlicher oder identischer Gestaltung der Trägerlackierung und der Schutzlackierung wird das Druckbild zwischen zwei Schichten eingeschlossen, die einen ähnlichen oder identischen thermischen Ausdehnungskoeffizienten aufweisen und ermöglicht damit eine vorteilhafte Dauerfestigkeit für ein Dekor des Hohlkörpers, das durch die Trägerlackierung, das Druckbild und die Schutzlackierung gebildet wird.

Bei einer vorteilhaften Weiterbildung der Erfindung ist vorgesehen, dass das die Einzelpunkte des Druckbilds als duroplastische Druckfarbenpunkte ausgebildet sind. Dies ermöglicht einen Auftrag des Druckbilds mit einem Tintenstrahldruckverfahren, bei dem ein Tintenstrahldruckkopf eine Vielzahl von einzelnen Farbtröpfchen auf die Außenoberfläche des Hohlkörpers abgibt. Die aufgetragenen Farbtröpfchen werden durch energetische Aktivierung, insbesondere durch Bestrahlung mit ultraviolettem Licht, ausgehärtet. Dabei wird durch die Verwendung einer duroplastischen Druckfarbe und eine rasche Aushärtung der Farbtröpfchen nach dem Auftreffen auf die Außenoberfläche des Dosenrohlings eine definierte Geometrie für jedes der Farbtröpfchen gewährleistet, so dass das Druckbild hohe Anforderungen im Hinblick auf optische Auflösung und Schärfe erfüllen kann. Typischerweise weisen die Polymerketten der duroplastischen Druckfarbe polare Eigenschaften auf, so dass bei einer Verwendung einer polaren Schutzlackierung und/oder einer polaren Trägerlackierung eine vorteilhafte chemische Bindung zwischen dem Druckbild und den Lackschichten erzielt werden kann.

Die Aufgabe der Erfindung wird für ein Bearbeitungsverfahren für einen Hohlkörper gelöst, wie es im Anspruch 6 angegeben ist. Hierbei umfasst das Bearbeitungsverfahren die folgenden Schritte: Bereitstellen eines Hohlkörpers an eine Lackiereinrichtung und Aufbringen einer Trägerlackierung auf eine Außenoberfläche des Hohlkörpers, Bereitstellen des lackierten Hohlkörpers an eine Druckeinrichtung und Bedrucken des Hohlkörpers mit einem Druckbild, das aus einer Vielzahl von Einzelpunkten gebildet wird, die jeweils in einer vorgebbaren Rasterweite voneinander beabstandet sind, wobei ein erster Druckbereich auf der Außenoberfläche des Hohlkörpers mit einer ersten Rasterweite und ein zweiter Druckbereich auf der Außenoberfläche des Hohlkörpers mit einer zweiten Rasterweite bedruckt wird, die von der ersten Rasterweite verschieden ist und wobei die zweite Rasterweite außerhalb eines Rasterintervalls liegt, das die Rasterweite des ersten Druckbereichs umgibt und wobei die zweite Rasterweite derart an eine dem Druckvorgang nachfolgende, bereichsweise plastische Deformation des Hohlkörpers angepasst ist, dass die zweite Rasterweite nach der plastischen Deformation des zweiten Druckbereichs innerhalb des Rasterintervalls um die erste Rasterweite liegt.

Bevorzugt erfolgt die Erzeugung des Druckbilds in einem Umfangsdruckverfahren, bei dem die Einzelpunkte durch eine rotatorische Relativbewegung zwischen einem Druckkopf und dem Dosenrohling, die um eine Längsachse des Dosenrohlings erfolgt, aufgebracht werden. Eine Variation der Rasterweite kann beispielsweise durch eine Einflussnahme auf die Winkelgeschwindigkeit zwischen Druckkopf und Dosenrohling erfolgen. Ergänzend oder alternativ kann eine Einflussnahme auf eine Tröpfchenabgaberate, also eine Anzahl von Tröpfchen pro Zeiteinheit, für die vom Druckkopf bereitgestellten Tröpfchen vorgesehen werden.

In weiterer Ausgestaltung des Verfahrens ist vorgesehen, dass das Druckbild mit mehreren Druckbereichen auf die Außenoberfläche des Hohlkörpers aufgebracht wird, wobei die Rasterweiten der Druckbereiche jeweils derart an eine dem Druckvorgang nachfolgende, bereichsweise plastische Deformation des Hohlkörpers angepasst werden, dass die Rasterweiten der Druckbereiche nach der plastischen Deformation innerhalb des Rasterintervalls um die erste Rasterweite liegen.

Vorteilhaft ist es, wenn das Druckbild, insbesondere in einem Tintenstrahldruckverfahren, derart aufgebracht wird, dass ein Abstand zwischen benachbarten Druckbereichen proportional zu einer Abstandsveränderung ist, die die benachbarten Druckbereiche bei der plastischen Deformation des Hohlkörpers erfahren.

Bevorzugt ist vorgesehen, dass das Druckbild, insbesondere in einem Tintenstrahldruckverfahren, derart aufgebracht wird, dass ein Verhältnis zwischen der Rasterweite des ersten Druckbereichs und der Rasterweite des zweiten Druckbereichs proportional zu einer Durchmesserveränderung ist, die für den zweiten Druckbereich bei der plastischen Deformation des Hohlkörpers vorgesehen ist.

Zweckmäßig ist es, wenn nach dem Bedrucken des Hohlkörpers mit dem Druckbild eine Schutzlackierung der mit dem Druckbild versehenen Außenoberfläche des Hohlkörpers vorgenommen wird.

In weiterer Ausgestaltung der Erfindung ist vorgesehen, dass die Trägerlackierung und/oder die Schutzlackierung mit einem lösungsmittelhaltigen Lack, vorzugsweise mit einem wasserbasierten Lack, besonders bevorzugt mit einem polaren Lack, insbesondere mit einem thermoplastischen Lack, erfolgt.

Bevorzugt ist vorgesehen, dass das Druckbild mit einem Tintenstrahldruckverfahren, vorzugsweise mit einem frei programmierbaren Tintenstrahldrucker, besonders bevorzugt während einer frei einstellbaren Drehbewegung des Hohlkörpers um eine Mittelachse, insbesondere unter Verwendung einer duroplastischen Druckfarbe, auf die Außenoberfläche des Hohlkörpers aufgebracht wird. Exemplarisch ist vorgesehen, dass der Tintenstrahldrucker wenigstens einen Druckkopf mit einer linienförmigen Anordnung von Druckdüsen umfasst, wobei die Druckdüsen vorzugsweise parallel zur Mittelachse des Dosenrohlings aneinander gereiht und ausgerichtet sind. Ein Abstand der Druckdüsen zueinander bestimmt einen Abstand ringförmig ausgebildeter Druckbereiche, sofern keine lineare Relativbewegung des Druckkopfs parallel zur Mittelachse des Dosenrohlings während der Durchführung des Druckvorgangs vorgesehen ist. Die Druckdüsen werden von einer Steuereinheit angesteuert, die insbesondere eine Abgaberate (Anzahl der Tröpfchen pro Zeiteinheit) für die aus den Druckdüsen ausgetragenen Tintentröpfchen, insbesondere individuell für jede der Druckdüsen, beeinflussen kann. Ferner kann vorgesehen sein, dass die Steuereinheit auch eine Rotationsgeschwindigkeit des Dosenrohlings um seine Mittelachse beeinflussen kann. Mit Hilfe dieser Maßnahmen kann für jeden Druckbereich eine individuelle Festlegung der Rasterweite vorgenommen werden. Durch eine geeignete Ansteuerung der Druckdüsen bei gleichförmiger Rotationsgeschwindigkeit für den Dosenrohling kann eine zeitgleiche Bedruckung mehrerer Druckbereiche mit unterschiedlicher Rasterweite vorgenommen werden, wobei die Druckbereiche jeweils eine oder mehrere Reihen von umlaufend auf dem Dosenrohling aufzubringenden Einzelpunkten umfassen und wobei Abstände zwischen den Reihen von Einzelpunkten der Teilung der Druckdüsen entsprechen. Ergänzend kann vorgesehen werden, den Druckkopf während des Druckvorgangs linear zu verfahren, um damit eine Reduzierung der Abstände zwischen den Reihen von Einzelpunkten zu erzielen.

Vorteilhaft ist es, wenn der Hohlkörper nach der Aufbringung des Druckbilds und der Schutzlackierung an einem offenen Endbereich mit einer Einziehmaschine plastisch deformiert wird und hierbei eine Veränderung der Rasterweite des zweiten Druckbereichs erfolgt.

Eine vorteilhafte Ausführungsform der Erfindung ist in der Zeichnung dargestellt. Dabei zeigt:
- Figur 1: eine schematische Darstellung eines mit einem Druckbild versehenen und eingezogenen Dosenrohlings mit einer Ausschnittvergrößerung des Druckbilds, das sich bis zu einem offenen Ende des Dosenrohlings erstreckt,
- Figur 2: eine schematische Darstellung des noch nicht deformierten Dosenrohlings gemäß der Figur 1 mit einer Ausschnittvergrößerung des Druckbilds, das sich bis zu einem offenen Ende des Dosenrohlings erstreckt,
- Figur 3: eine schematische Ausschnittvergrößerung für das Druckbild gemäß der Figur 2 in einer ersten Ausführungsform, und
- Figur 4: eine schematische Ausschnittvergrößerung für das Druckbild gemäß der Figur 2 in einer zweiten Ausführungsform.

Ein in der Figur 1 dargestellter, deformierter Dosenrohling 1 ist als Aerosoldosenrohling ausgebildet und zur Befüllung mit einer Flüssigkeit, beispielsweise einem Parfum oder Deodorant, und einem Druckgas, beispielsweise Propan oder Butan, vorgesehen. Der Dosenrohling 1 gemäß der Figur 1 wird in nicht näher dargestellter Weise mittels einer nicht dargestellten Einziehmaschine in einer Vielzahl von Bearbeitungsschritten mit geeigneten Deformationswerkzeugen aus dem in den Figuren 2 bis 4 dargestellten undeformierten Dosenrohling 1 hergestellt. Der undeformierte Dosenrohling 1 ist vorzugweise als einseitig offene, kreiszylindrische Hülse ausgebildet und weist dementsprechend eine kreiszylindermantelförmige Außenoberfläche 2 auf. Vorzugsweise ist der Dosenrohling 1 aus einer Aluminiumlegierung hergestellt und wird zunächst mit einer nicht näher dargestellten Trägerlackierung versehen, auf die anschließend eine in den Ausschnittvergrößerungen gemäß den Figuren 1 bis 4 jeweils nur rein schematisch dargestelltes Druckbild, insbesondere in einem Tintenstrahldruckverfahren, aufgebracht wird.

Vorzugsweise ist für die Aufbringung des Druckbilds vorgesehen, dass der Dosenrohling 1 um eine Mittelachse 3 rotiert wird und ein gegenüberliegend zur Außenoberfläche 2 angeordneter, nicht dargestellter Druckkopf, der gegebenenfalls längs der Mittelachse 3 linearbeweglich verschoben werden kann, in vorgebbarer Weise zur Abgabe von Einzeltropfen auf die Außenoberfläche 2 ausgebildet ist. Rein schematisch ist das Druckbild an einem oberen Endbereich 4 des Dosenrohlings 1 in fünf Druckbereiche 5 bis 8 unterteilt, wobei in jedem der Druckbereiche 5 bis 8 eine unterschiedliche Rasterweite für die Einzeltropfen, also ein Abstand zwischen benachbarten Einzeltropfen, vorgesehen ist. Dies wird in der Figur 2 rein schematisch und nicht maßstäblich durch die unterschiedliche grafische Füllung der einzelnen Druckbereiche 5 bis 8 repräsentiert, die keinen Rückschlüsse auf eine tatsächliche Größe und Rasterweite für die Einzelpunkte ermöglicht.

Wie aus der Figur 1 entnommen werden kann, wird jeder der einzelnen Druckbereiche 6 bis 8 im Zuge der Deformation des Dosenrohlings 1 in unterschiedlicher Weise deformiert wohingegen der Druckbereich 5 nicht deformiert wird. Rein exemplarisch ist vorgesehen, dass die Druckbereiche 7 und 8 stärker umgeformt werden als der Druckbereich 6, dementsprechend weisen die Druckbereiche 7 und 8 andere Rasterweiten als die Druckbereiche 5 und 6 auf. Rein exemplarisch ist vorgesehen, dass die Rasterweiten der jeweiligen Druckbereiche 6 bis 8 derart auf die jeweilige Umformung des entsprechenden Druckbereichs 6 bis 8 angepasst sind, dass nach der Durchführung des Einziehvorgangs und der damit verbundenen Durchmesserveränderung für die einzelnen Druckbereiche 6 bis 8 in allen Druckbereichen 6 bis 8 zumindest nahezu die gleiche Rasterweite für die Einzelpunkte vorliegt, wie dies schematisch in der Figur 1 dargestellt ist. Besonders bevorzugt ist vorgesehen, dass die Rasterweite für die Einzelpunkte in den Druckbereichen 6 bis 8 mit der Rasterweite der Einzelpunkte in Druckbereich 5, der während der Deformation des Dosenrohlings 1 keine geometrische Veränderung erfährt, übereinstimmen.

Wie aus der Figur 3 rein exemplarisch entnommen werden kann, ist eine Variation eines Abstands 24, 25 zwischen den Einzelpunkten 21 ausschließlich in Umfangsrichtung (X-Richtung) vorgesehen. Somit weist das aus den Einzelpunkten 21 gebildete, nicht näher dargestellte Druckbild nach der Durchführung des zumindest im Wesentlichen, insbesondere ausschließlich, auf eine Durchmesserreduzierung gerichteten Deformationsvorgangs, die in der Figur 1 rein schematisch dargestellte gleichmäßige Rasterweite in der Umfangsrichtung auf. Eine axiale Längenänderung ist in diesem Fall nicht vorgesehen, so dass auch ein Abstand 26 zwischen benachbarten Einzelpunktreihen, von denen in der Figur 3 aus Gründen der Übersichtlichkeit lediglich die Einzelpunktreihen 22 und 23 bezeichnet sind, durch die Deformation nicht verändert wird und somit auch bei der Aufbringung des Druckbilds auf den Dosenrohling 1 nicht berücksichtigt werden muss. Bei der Figur 3 bildet jede der Einzelpunktreihen 23, 23 innerhalb des Druckbereichs 6 einen nicht näher bezeichneten Druckbereich, da der Abstand 24, 25 in einer Umfangsrichtung (X-Richtung) quer zur Mittelachse 3 zwischen den Einzelpunkten 21 in jeder der Einzelpunktreihen 22, 23 unterschiedlich zur jeweils benachbarten Einzelpunktreihe 22, 23 ist.

Abweichend hiervon ist bei der Darstellung gemäß der Figur 4 sowohl in der Umfangsrichtung (X-Richtung) quer zur Mittelachse 3 als auch in einer Axialrichtung (Y-Richtung) parallel zur Mittelachse 3 eine Veränderung der jeweiligen Abstände 42, 43, 44, 45 zwischen den Einzelpunkten 41 vorgesehen. Eine derartige Anordnung der Einzelpunkte 41 wird insbesondere dann gewählt, wenn im Zuge einer Deformation des Dosenrohlings 1 eine kombinierte Durchmesserreduzierung und Längenveränderung für den jeweiligen Druckbereich erfolgt.

Für den Fall einer ausschließlichen Längenveränderung kann auch vorgesehen sein, die Einzelpunkte in nicht dargestellter Weise lediglich in der Axialrichtung hinsichtlich ihres Abstands an die Deformation anzupassen, während in der Umfangsrichtung keine Abstandsanpassung erforderlich ist.

Rein exemplarisch ist für die Herstellung des in der Figur 1 dargestellten Dosenrohling 1 die folgende Vorgehensweise vorgesehen:
In einem ersten Schritt erfolgt in nicht näher dargestellter Weise ein Auftrag einer Trägerlackierung auf den ebenfalls nicht näher dargestellten Hohlkörper, bei dem es sich insbesondere um einen metallischen Hohlkörper aus einer Aluminiumlegierung handelt.

In einem weiteren Schritt erfolgt der Auftrag des Druckbilds im Rahmen eines nicht näher dargestellten Tintenstrahldruckvorgangs, wobei der hierzu eingesetzte, ebenfalls nicht dargestellte Tintenstrahldruckkopf die Einzelpunkte in den jeweiligen Druckbereichen entsprechend der später vorgesehenen Deformation der jeweiligen Druckbereiche auf die Außenoberfläche 2 des Dosenrohlings 1 aufbringt.

In einem darauf folgenden Schritt erfolgt die Aufbringung einer Schutzlackierung auf die Außenoberfläche 2 des Dosenrohlings 1, wobei die Schutzlackierung insbesondere als Schutzschicht gegenüber mechanischen Belastungen für das Druckbild dient, wie sie bei der nachfolgenden Deformation des Dosenrohlings 1 auftreten können.

Anschließend wird der Dosenrohling 1 mit einer nicht näher dargestellten Einziehmaschine ausgehend von der in den Figuren 2 bis 4 dargestellten kreiszylindrischen Geometrie in die rotationssymmetrische, rein exemplarisch mit Durchmessersprüngen versehene Geometrie gemäß der Figur 1 umgeformt, wobei insbesondere oberhalb des Druckbereich 8 eine mechanische Schnittstelle für ein nicht näher dargestelltes Ventil gebildet wird, das auf den Dosenrohling 1 nach Befüllung aufgesetzt wird.

Die Zielsetzung des Druckverfahrens zur Aufbringung des Druckbilds liegt darin, die Rasterweite für die Einzelpunkte derart zu wählen, dass sich nach Durchführung der Deformation für den Dosenrohling 1 eine möglichst gleichförmige, insbesondere identische, Rasterweite für sämtliche Einzelpunkte ergibt. Hierdurch wird einerseits eine vorteilhafte optische Anmutung für den fertig gestellten Dosenrohling 1 gewährleistet. Andererseits wird durch diese Maßnahmen auch eine unerwünschte Schichtdickenveränderung für die auf den Hohlkörper aufgebrachte Beschichtung, die die Trägerlackierung, das Druckbild und die Schutzlackierung umfasst, zumindest weitgehend reduziert bzw. verhindert.

## Patentansprüche

1. Dosenrohling mit einem Hohlkörper, der an einer Außenoberfläche (2) mit einer Trägerlackierung versehen ist, auf die ein Druckbild, insbesondere im Tintenstrahldruckverfahren, aufgebracht ist, wobei das Druckbild aus einer Vielzahl von Einzelpunkten (21; 41) gebildet ist, die jeweils in einer vorgebbaren Rasterweite (24, 25, 26; 42, 43, 44, 45) voneinander beabstandet sind, wobei ein erster Druckbereich (5) des Druckbilds eine erste Rasterweite (24, 25, 26; 42, 43, 44, 45) und ein zweiter Druckbereich (6, 7, 8) des Druckbilds eine zweite Rasterweite (24, 25, 26; 42, 43, 44, 45) aufweist, die von der ersten Rasterweite (24, 25, 26; 42, 43, 44, 45) verschieden ist, **dadurch gekennzeichnet, dass** die zweite Rasterweite (24, 25, 26; 42, 43, 44, 45) außerhalb eines Rasterintervalls liegt, das um die Rasterweite (24, 25, 26; 42, 43, 44, 45) des ersten Druckbereichs (5) angeordnet ist und dass die zweite Rasterweite (24, 25, 26; 42, 43, 44, 45) derart an eine dem Druckvorgang nachfolgende, bereichsweise plastische Deformation des Hohlkörpers angepasst ist, dass die zweite Rasterweite (24, 25, 26; 42, 43, 44, 45) nach der plastischen Deformation des zweiten Druckbereichs (6, 7, 8) innerhalb des Rasterintervalls um die erste Rasterweite (24, 25, 26; 42, 43, 44, 45) liegt.

2. Dosenrohling nach Anspruch 1 oder 2, **dadurch gekennzeichnet, dass** jeder Druckbereich (5, 6, 7, 8) als ringförmig umlaufende, insbesondere einreihige, Anordnung von Einzelpunkten (21; 41) ausgebildet ist und dass ein Abstand (26; 44, 45) zwischen benachbarten Druckbereichen (5, 6, 7, 8) proportional zu einer Abstandsveränderung ist, die die benachbarten Druckbereiche (5, 6, 7, 8) bei der plastischen Deformation des Hohlkörpers erfahren.

3. Dosenrohling nach einem der vorhergehenden Ansprüche, **dadurch gekennzeichnet, dass** ein Verhältnis zwischen der Rasterweite (24, 25; 42, 43) des ersten Druckbereichs (5) und der Rasterweite (24, 25; 42, 43) des zweiten Druckbereichs (6, 7, 8) proportional zu einer Durchmesserveränderung ist, die für den zweiten Druckbereich (6, 7, 8) bei der plastischen Deformation des Hohlkörpers vorgesehen ist.

4. Dosenrohling nach einem der vorhergehenden Ansprüche, **dadurch gekennzeichnet, dass** das Druckbild mit einer Schutzlackierung versehen ist und dass die Trägerlackierung und/oder die Schutzlackierung als lösungsmittelhaltige Lackschicht, vorzugsweise als wasserbasierte Lackschicht, besonders bevorzugt als polare Lackschicht, insbesondere als thermoplastische Lackschicht, ausgebildet sind.

5. Dosenrohling nach einem der vorhergehenden Ansprüche, **dadurch gekennzeichnet, dass** das die Einzelpunkte (21; 41) des Druckbilds als duroplastische Druckfarbenpunkte ausgebildet sind.

6. Bearbeitungsverfahren für einen Hohlkörper, mit den Schritten: Bereitstellen eines Hohlkörpers an eine Lackiereinrichtung und Aufbringen einer Trägerlackierung auf eine Außenoberfläche (2) des Hohlkörpers, Bereitstellen des lackierten Hohlkörpers an eine Druckeinrichtung und Bedrucken des Hohlkörpers mit einem Druckbild, das aus einer Vielzahl von Einzelpunkten (21; 41) gebildet wird, die jeweils in einer vorgebbaren Rasterweite (24, 25, 26; 42, 43, 44, 45) voneinander beabstandet sind, wobei ein erster Druckbereich (5) auf der Außenoberfläche (2) des Hohlkörpers mit einer ersten Rasterweite (24, 25, 26; 42, 43, 44, 45) und ein zweiter Druckbereich (6, 7, 8) auf der Außenoberfläche (2) des Hohlkörpers mit einer zweiten Rasterweite (24, 25, 26; 42, 43, 44, 45) bedruckt wird, die von der ersten Rasterweite (24, 25, 26; 42, 43, 44, 45) verschieden ist, **dadurch gekennzeichnet, dass** die zweite Rasterweite (24, 25, 26; 42, 43, 44, 45) außerhalb eines Rasterintervalls liegt, das die Rasterweite (24, 25, 26; 42, 43, 44, 45) des ersten Druckbereichs (5) umgibt und dass die zweite Rasterweite (24, 25, 26; 42, 43, 44, 45) derart an eine dem Druckvorgang nachfolgende, bereichsweise plastische Deformation des Hohlkörpers angepasst ist, dass die zweite Rasterweite (24, 25, 26; 42, 43, 44, 45) nach der plastischen Deformation des zweiten Druckbereichs (6, 7, 8) innerhalb des Rasterintervalls um die erste Rasterweite (24, 25, 26; 42, 43, 44, 45) liegt.

7. Bearbeitungsverfahren nach Anspruch 6, **dadurch gekennzeichnet, dass** das Druckbild mit mehreren Druckbereichen (5, 6, 7, 8) auf die Außenoberfläche (2) des Hohlkörpers aufgebracht wird, wobei die Rasterweiten (24, 25, 26; 42, 43, 44, 45) der Druckbereiche (5, 6, 7, 8) jeweils derart an eine dem Druckvorgang nachfolgende, bereichsweise plastische Deformation des Hohlkörpers angepasst werden, dass die Rasterweiten (24, 25, 26; 42, 43, 44, 45) der Druckbereiche (5, 6, 7, 8) nach der plastischen Deformation innerhalb des Rasterintervalls um die erste Rasterweite (24, 25, 26; 42, 43, 44, 45) liegen.

8. Bearbeitungsverfahren nach Anspruch 6 oder 7, **dadurch gekennzeichnet, dass** das Druckbild, insbesondere in einem Tintenstrahldruckverfahren, derart aufgebracht wird, dass ein Abstand (26; 44, 45) zwischen benachbarten Druckbereichen (5, 6, 7, 8) proportional zu einer Abstandsveränderung ist, die die benachbarten Druckbereiche (5, 6, ,7, 8) bei der plastischen Deformation des Hohlkörpers erfahren.

9. Bearbeitungsverfahren nach Anspruch 6, 7 oder 8, **dadurch gekennzeichnet, dass** das Druckbild, insbesondere in einem Tintenstrahldruckverfahren, derart aufgebracht wird, dass ein Verhältnis zwischen der Rasterweite (24, 25, 26; 42, 43, 44, 45) des ersten Druckbereichs (5) und der Rasterweite (24, 25, 26; 42, 43, 44, 45) des zweiten Druckbereichs (6, 7, 8) proportional zu einer Durchmesserveränderung ist, die für den zweiten Druckbereich (6, 7, 8) bei der plastischen Deformation des Hohlkörpers vorgesehen ist.

10. Bearbeitungsverfahren nach einem der Ansprüche 6 bis 9, **dadurch gekennzeichnet, dass** nach dem Bedrucken des Hohlkörpers mit dem Druckbild eine Schutzlackierung der mit dem Druckbild versehenen Außenoberfläche (2) des Hohlkörpers vorgenommen wird.

11. Bearbeitungsverfahren nach Anspruch 10, **dadurch gekennzeichnet, dass** die Trägerlackierung und/oder die Schutzlackierung mit einem lösungsmittelhaltigen Lack, vorzugsweise mit einem wasserbasierten Lack, besonders bevorzugt mit einem polaren Lack, insbesondere mit einem thermoplastischen Lack, erfolgt.

12. Bearbeitungsverfahren nach einem der Ansprüche 6 bis 11, **dadurch gekennzeichnet, dass** das Druckbild mit einem Tintenstrahldruckverfahren, vorzugsweise mit einem frei programmierbaren Tintenstrahldrucker, besonders bevorzugt während einer frei einstellbaren Drehbewegung des Hohlkörpers um eine Mittelachse (3), insbesondere unter Verwendung einer duroplastischen Druckfarbe, auf die Außenoberfläche (2) des Hohlkörpers aufgebracht wird.

13. Bearbeitungsverfahren nach einem der Ansprüche 6 bis 12, **dadurch gekennzeichnet, dass** der Hohlkörper nach der Aufbringung des Druckbilds und der Schutzlackierung an einem offenen Endbereich mit einer Einziehmaschine plastisch deformiert wird und hierbei eine Veränderung der Rasterweite (24, 25, 26; 42, 43, 44, 45) des zweiten Druckbereichs (6, 7, 8) erfolgt.

## Claims

1. Can blank with a hollow body, which is provided on an outer surface (2) with a base coating, on which is applied a printed image, in particular by an inkjet printing process, wherein the printed image is formed by a multiplicity of individual dots (21; 41), each spaced apart from one another in a presettable screen ruling (24, 25, 26; 42, 43, 44, 45), wherein a first print area (5) of the printed image has a first screen ruling (24, 25, 26; 42, 43, 44, 45) and a second print area (6, 7, 8) of the printed image has a second screen ruling (24, 25, 26; 42, 43, 44, 45) which differs from the first screen ruling (24, 25, 26; 42, 43, 44, 45), **characterised in that** the second screen ruling (24, 25, 26; 42, 43, 44, 45) lies outside a screen interval which is arranged around the screen ruling (24, 25, 26; 42, 43, 44, 45) of the first print area (5) and that the second screen ruling (24, 25, 26; 42, 43, 44, 45) is so adapted to a plastic deformation of the hollow body in certain areas following the printing process that the second screen ruling (24, 25, 26; 42, 43, 44, 45), after the plastic deformation of the second print area (6, 7, 8), lies within the screen interval around the first screen ruling (24, 25, 26; 42, 43, 44, 45).

2. Can blank according to claim 1 or 2, **characterised in that** each print area (5, 6, 7, 8) is in the form of an annular, continuous, in particular single-row arrangement of individual dots (21; 41), and that a distance (26; 44, 45) between adjacent print areas (5, 6, 7, 8) is proportional to a change in distance which the adjacent print areas (5, 6, 7, 8) undergo during plastic deformation of the hollow body.

3. Can blank according to any of the preceding claims, **characterised in that** a ratio between the screen ruling (24, 25; 42, 43) of the first print area (5) and the screen ruling (24, 25; 42, 43) of the second print area (6, 7, 8) is proportional to a change in diameter which is provided for the second print area (6, 7, 8) during plastic deformation of the hollow body.

4. Can blank according to any of the preceding claims, **characterised in that** the printed image is provided with a protective coating and that the base coating and/or the protective coating are in the form of a solvent-containing coating layer, preferably a water-based coating layer, especially preferably a polar coating layer, in particular a thermoplastic coating layer.

5. Can blank according to any of the preceding claims, **characterised in that** the individual dots (21; 41) of the printed image are in the form of duroplastic printing ink dots.

6. Processing method for a hollow body with the steps: provision of a hollow body to a coating unit and application of a base coating to an outer surface (2) of the hollow body, provision of the coated hollow body to a printing unit and printing of the hollow body with a printed image which is formed by a multiplicity of individual dots (21; 41), each spaced apart from one another in a presettable screen ruling (24, 25, 26; 42, 43, 44, 45), wherein a first print area (5) on the outer surface (2) of the hollow body is printed with a first screen ruling (24, 25, 26; 42, 43, 44, 45) and a second print area (6, 7, 8) on the outer surface (2) of the hollow body is printed with a second screen ruling (24, 25, 26; 42, 43, 44, 45) which differs from the first screen ruling (24, 25, 26; 42, 43, 44, 45), **characterised in that** the second screen ruling (24, 25, 26; 42, 43, 44, 45) lies outside a screen interval which encompasses the screen ruling (24, 25, 26; 42, 43, 44, 45) of the first print area (5) and that the second screen ruling (24, 25, 26; 42, 43, 44, 45) is so adapted to a plastic deformation of the hollow body in certain areas following the printing process that the second screen ruling (24, 25, 26; 42, 43, 44, 45), after the plastic deformation of the second print area (6, 7, 8), lies within the screen interval around the first screen ruling (24, 25, 26; 42, 43, 44, 45).

7. Processing method according to claim 6, **characterised in that** the printed image with several print areas (5, 6, 7, 8) is applied to the outer surface (2) of the hollow body, wherein the screen rulings (24, 25, 26; 42, 43, 44, 45) of the print areas (5, 6, 7, 8) are in each case so adapted to a plastic deformation of the hollow body in certain areas following the printing process that the the screen rulings (24, 25, 26; 42, 43, 44, 45) of the print areas (5, 6, 7, 8), after the plastic deformation, lie within the screen interval around the first screen ruling (24, 25, 26; 42, 43, 44, 45).

8. Processing method according to claim 6 or 7, **characterised in that** the printed image is so applied, in particular in an inkjet printing process, that a distance (26; 44, 45) between adjacent print areas (5, 6, 7, 8) is proportional to a change in distance which the adjacent print areas (5, 6, 7, 8) undergo during plastic deformation of the hollow body.

9. Processing method according to claim 6, 7 or 8, **characterised in that** the printed image is so applied, in particular in an inkjet printing process, that a ratio between the screen ruling (24, 25, 26; 42, 43, 44, 45) of the first print area (5) and the screen ruling (24, 25, 26; 42, 43, 44, 45) of the second print area (6, 7, 8) is proportional to a change in diameter which is provided for the second print area (6, 7, 8) during plastic deformation of the hollow body.

10. Processing method according to any of claims 6 to 9, **characterised in that**, after printing of the hollow body with the printed image, a protective coating of the outer surface (2) of the hollow body provided with the printed image is applied.

11. Processing method according to claim 10, **characterised in that** the base coating and/or the protective coating are in the form of a solvent-containing coating layer, preferably a water-based coating layer, especially preferably a polar coating layer, in particular a thermoplastic coating layer.

12. Processing method according to any of claims 6 to 11, **characterised in that** the printed image is applied to the outer surface (2) of the hollow body by an inkjet printing process, preferably with a freely programmable inkjet printer, especially preferably during a freely adjustable rotary movement of the hollow body around a centre axis (3), in particular using a duroplastic printing ink.

13. Processing method according to any of claims 6 to 12, **characterised in that** the hollow body, after application of the printed image and the protective coating, is plastically deformed at an open end section by a pull-in device, which in so doing effects a change in the screen ruling (24, 25, 26; 42, 43, 44, 45) of the second print area (6, 7, 8).

## Revendications

1. Ebauche de boîte avec un corps creux, qui est pourvu, au niveau d'une surface extérieure (2), d'une peinture de support, sur laquelle est appliquée une image d'impression, en particulier lors du procédé d'impression à jet d'encre, dans laquelle l'image d'impression est formée à partir d'une pluralité de points individuels (21 ; 41), qui sont espacés les uns des autres respectivement selon une largeur de trame (24, 25, 26 ; 42, 43, 44, 45) pouvant être prédéfinie, dans laquelle une première zone d'impression (5) de l'image d'impression présente une première largeur de trame (24, 25, 26 ; 42, 43, 44, 45) et une deuxième zone d'impression (6, 7, 8) de l'image d'impression, une deuxième largeur de trame (24, 25, 26 ; 42, 43, 44, 45) qui est différente de la première largeur de trame (24, 25, 26 ; 42, 43, 44, 45), **caractérisée en ce que** la deuxième largeur de trame (24, 25, 26 ; 42, 43, 44, 45) se situe à l'extérieur d'une fourchette de trame, qui est disposée à la largeur de trame (24, 25, 26 ; 42, 43, 44, 45) de la première zone d'impression (5), et que la deuxième largeur de trame (24, 25, 26 ; 42, 43, 44, 45) est adaptée de telle manière à une déformation plastique par endroits subséquente à l'opération d'impression du corps creux que la deuxième largeur de trame (24, 25, 26 ; 42, 43, 44, 45) se situe, après la déformation plastique de la deuxième zone d'impression (6, 7, 8), à la première largeur de trame (24, 25, 26 ; 42, 43, 44, 45) à l'intérieur de la fourchette de trame.

2. Ebauche de boîte selon la revendication 1 ou 2, **caractérisée en ce que** chaque zone d'impression (5, 6, 7, 8) est réalisée en tant qu'un ensemble, s'étendant en périphérie de manière à présenter une forme annulaire, en particulier en une rangée, de points individuels (21 ; 41), et qu'un espacement (26 ; 44, 45) entre des zones d'impression (5, 6, 7, 8) adjacentes est proportionnel à une modification d'espacement, que subissent les zones d'impression (5, 6, 7, 8) adjacentes lors de la déformation plastique du corps creux.

3. Ebauche de boîte selon l'une quelconque des revendications précédentes, **caractérisée en ce qu'**un rapport entre la largeur de trame (24, 25 ; 42, 43) de la première zone d'impression (5) et la largeur de trame (24, 25 ; 42, 43) de la deuxième zone d'impression (6, 7, 8) est proportionnel à une modification de diamètre, qui est prévue pour la deuxième zone d'impression (6, 7, 8) lors de la déformation plastique du corps creux.

4. Ebauche de boîte selon l'une quelconque des revendications précédentes, **caractérisée en ce que** l'image d'impression est pourvue d'une peinture de protection, et que la peinture de support et/ou la peinture de protection sont réalisées en tant qu'une couche de peinture contenant un solvant, de préférence en tant qu'une couche de peinture à base d'eau, de manière particulièrement préférée en tant qu'une couche de peinture polaire, en particulier en tant qu'une couche de peinture thermoplastique.

5. Ebauche de boîte selon l'une quelconque des revendications précédentes, **caractérisée en ce que** les points individuels (21 ; 41) de l'image d'impression sont réalisés en tant que points d'encre d'impression duroplastiques.

6. Procédé d'usinage pour un corps creux, avec les étapes : de mise à disposition d'un corps creux à un dispositif de peinture et d'application d'une peinture de support sur une surface extérieure (2) du corps creux, de mise à disposition du corps creux peint à un dispositif d'impression et impression du corps creux d'une image d'impression, qui est formée à partir d'une pluralité de points individuels (21 ; 41), qui sont espacés les uns des autres respectivement d'une largeur de trame (24, 25, 26 ; 42, 43, 44, 45) prédéfinie, dans lequel une première zone d'impression (5) est imprimée sur la surface extérieure (2) du corps creux avec une première largeur de trame (24, 25, 26 ; 42, 43, 44, 45) et une deuxième zone d'impression (6, 7, 8), sur la surface extérieure (2) du corps creux avec une deuxième largeur d'impression (24, 25, 26 ; 42, 43, 44, 45) qui est différente de la première largeur de trame (24, 25, 26 ; 42, 43, 44, 45), **caractérisé en ce que** la deuxième largeur de trame (24, 25, 26 ; 42, 43, 44, 45) se situe à l'extérieur d'une fourchette de trame, qui entoure la largeur de trame (24, 25, 26 ; 42, 43, 44, 45) de la première zone d'impression (5), et que la deuxième largeur de trame (24, 25, 26 ; 42, 43, 44, 45) est adaptée de telle manière à une déformation plastique par endroits, subséquente à l'opération d'impression, du corps creux que la deuxième largeur de trame (24, 25, 26 ; 42, 43, 44, 45) se situe, après la déformation plastique de la deuxième zone d'impression (6, 7, 8), à l'intérieur de la fourchette de trame de la première largeur de trame (24, 25, 26 ; 42, 43, 44, 45).

7. Procédé d'usinage selon la revendication 6, **caractérisé en ce que** l'image d'impression est appliquée avec plusieurs zones d'impression (5, 6, 7, 8) sur la surface extérieure (2) du corps creux, dans lequel les largeurs de trame (24, 25, 26 ; 42, 43, 44, 45) des zones d'impression (5, 6, 7, 8) sont adaptées respectivement de telle manière à une déformation par endroits plastique, subséquente à l'opération d'impression, du corps creux que les largeurs de trame (24, 25, 26 ; 42, 43, 44, 45) des zones d'impression (5, 6, 7, 8) se situent, après la déformation plastique, à l'intérieur de la fourchette de trame de la première largeur de trame (24, 25, 26 ; 42, 43, 44, 45).

8. Procédé d'usinage selon la revendication 6 ou 7, **caractérisé en ce que** l'image d'impression est appliquée, en particulier lors d'un procédé d'impression à jet d'encre, de telle manière qu'un espacement (26 ; 44, 45) entre des zones d'impression (5, 6, 7, 8) adjacentes est proportionnel à une modification d'espacement, que les zones d'impression (5, 6, 7, 8) adjacentes subissent lors de la déformation plastique du corps creux.

9. Procédé d'usinage selon la revendication 6, 7 ou 8, **caractérisé en ce que** l'image d'impression est appliquée, en particulier lors d'un procédé d'impression à jet d'encre, de telle manière qu'un rapport entre la largeur d'impression (24, 25, 26 ; 42, 43, 44, 45) de la première zone d'impression (5) et la largeur de trame (24, 25, 26 ; 42, 43, 44, 45) de la deuxième zone d'impression (6, 7, 8) est proportionnel à une modification de diamètre, qui est prévue pour la deuxième zone d'impression (6, 7, 8) lors de la déformation plastique du corps creux.

10. Procédé d'usinage selon l'une quelconque des revendications 6 à 9, **caractérisé en ce qu'**après l'impression du corps creux avec l'image d'impression, une peinture de protection de la surface extérieure (2) pourvue de l'image d'impression, du corps creux est entreprise.

11. Procédé d'usinage selon la revendication 10, **caractérisé en ce que** la peinture de support et/ou la peinture de protection est effectuée avec une peinture contenant un solvant, de préférence avec une peinture à base d'eau, de manière particulièrement préférée avec une peinture polaire, en particulier avec une peinture thermoplastique.

12. Procédé d'usinage selon l'une quelconque des revendications 6 à 11, **caractérisé en ce que** l'image d'impression est appliquée avec un procédé d'impression à jet d'encre, de préférence avec une imprimante à jet d'encre à programmation libre, de manière particulièrement préférée pendant un déplacement en rotation pouvant être réglé librement du corps creux autour d'un axe central (3), en particulier en utilisant une encre d'impression duroplastique, sur la surface extérieure (2) du corps creux.

13. Procédé d'usinage selon l'une quelconque des revendications 6 à 12, **caractérisé en ce que** le corps creux est déformé de manière plastique après l'application de l'image d'impression et de la peinture de protection au niveau d'une zone d'extrémité ouverte avec une machine de rentrage et dans ce cadre une modification de la largeur de trame (24, 25, 26 ; 42, 43, 44, 45) de la deuxième zone d'impression (6, 7, 8) a lieu.
